# EUROPÄISCHE PATENTSCHRIFT

(11) **EP 1 785 193 B1**
(45) Veröffentlichungstag und Bekanntmachung des Hinweises auf die Patenterteilung: **06.12.2017**
(21) Anmeldenummer: 06024864.8
(22) Anmeldetag: 26.09.2003
(51) Int. Cl.: B05B 1/18, E03C 1/04, B05B 15/00, E03C 1/084

(54) **Sanitäres Einbauteil**
Sanitary build-in piece
Elément sanitaire

(30) Priorität: 04.10.2002 DE 10246334
(43) Veröffentlichungstag der Anmeldung: 16.05.2007
(62) Teilanmeldung aus: 03755562.0
(73) Patentinhaber: Neoperl GmbH, 79379 Müllheim (DE)
(72) Erfinder: Grether, Hermann, 79379 Müllheim (DE)
(74) Vertreter: Kunst, Manuel Nikolaus Johannes

(56) Entgegenhaltungen:
- EP-A- 1 001 095
- DE-A- 10 027 987
- DE-U- 29 704 286
- DE-U1- 20 010 099
- US-A- 6 152 182

## Beschreibung

Die Erfindung betrifft ein sanitäres Einbauteil im Sinne des Anspruchs 1. Aus der DE 100 27 987 A1 und der inhaltsgleichen DE 200 10 099 U ist bereits ein Strahlregler mit einem Strahlregler-Gehäuse bekannt, in dessen Gehäuseinneren eine Strahlreguliereinrichtung vorgesehen ist, die mehrere in Durchströmrichtung nacheinander in das Strahlreglergehäuse einsetzbare Einsetzteile hat. Diese Einsetzteile weisen jeweils einen äußeren Trägerring auf, der innenseitig mit etwa parallel verlaufenden, zueinander beabstandeten Stegen verbunden ist. Die Stege begrenzen jeweils über den Durchtrittsquerschnitt verlaufende, unidirektional begrenzte Durchtrittsöffnungen, wobei die Durchtrittsöffnungen benachbarter Einsetzteile in Umfangsrichtung des Einbau-Gehäuses versetzt zueinander angeordnet sind. Mit Hilfe der im vorbekannten Strahlregler vorgesehenen Einsetzteile können komplexe, die Strömungsgeschwindigkeit stark abbremsende und einen perlend-weichen Wasserstrahl formende maschenartige oder kaskadenförmige Strukturen gebildet werden, wobei die mit geringem Aufwand auch mittels herkömmlicher Fertigungstechniken herstellbaren Einsetzteile nicht zu einer unerwünschten Verkalkung neigen. Um eine wirksame Geschwindigkeitsabsenkung des zuströmenden Wassers zu erreichen, empfiehlt es sich, die Stege jedes Einsetzteiles mit möglichst geringem Abstand zueinander anzuordnen. Wird dieser Abstand zwischen den Stegen eines Einsetzteiles jedoch zu gering bemessen, besteht die Gefahr, dass die im Leitungsnetz mitströmenden Schmutzpartikel nicht zwischen den Stegen hindurchrutschen und die Funktion des vorbekannten Strahlreglers daher zunehmend beeinträchtigen können.

Aus der US 6 152 182 A ist ein sanitäres Einbauteil der eingangs erwähnten Art bekannt, das als ein in das Auslaufmundstück einer sanitären Auslaufarmatur einsetzbarer Strahlregler ausgestaltet ist. Der vorbekannte Strahlregler hat eine Lochplatte, die als Strahlzerleger dient und das anströmende Wasser in eine Vielzahl von Einzelstrahlen zerlegt. Diesem Strahlzerleger ist abströmseitig eine Strahlreguliereinrichtung nachgeschaltet, die den aus den zusammengeführten Einzelstrahlen gebildeten Gesamtstrahl homogenisieren und formen soll. Die Strahlreguliereinrichtung hat zumindest ein, in das Einbau-Gehäuse einsetzbares Einsetzteil, das quer zur Durchströmrichtung orientierte Stege aufweist, die zwischen sich Durchströmöffnungen begrenzen. Aus Figur 10 der US 6 152 182 A ist erkennbar, dass diese Stege als kreisförmig umlaufende, in Längsrichtung voneinander beabstandete und versetzt zueinander angeordnete Ringe ausgestaltet sein können, die konzentrisch zu einem axialen Tragarm angeordnet und daran gehalten sind. Diese kreisförmig umlaufenden Ringe bilden praktisch eine Wasserführungskaskade, sind aber weder gitter- oder netzartig ausgestaltet, noch weisen sie eine ganze Schar, sich in jeweils einer Ebene an Kreuzungsknoten kreuzende Stege auf. Da die Strahlreguliereinrichtung des vorbekannten Strahlreglers nur eine Wasserführungskaskade ohne gitter- oder netzartige Strukturen bildet, ist darin eine Aufteilung des Wasserstroms in eine Vielzahl von Einzelstrahlen weder angestrebt noch möglich.

Es besteht daher insbesondere die Aufgabe, ein kostengünstig herstellbares und funktionssicheres sanitäres Einbauteil der eingangs erwähnten Art zu schaffen, das bestmögliche Strahlreguliereigenschaften auch auf vergleichsweise kleiner Querschnittsfläche erlaubt.

Die erfindungsgemäße Lösung dieser Aufgabe besteht bei dem sanitären Einbauteil der eingangs erwähnten Art insbesondere darin, dass die Strahlreguliereinrichtung zumindest zwei Einsetzteile umfasst, deren Stege gitter- oder netzartig, sich an Kreuzungsknoten kreuzend, angeordnet sind, dass ein zuströmseitiges Einsetzteil eine Schar radialer Stege hat, die sich an den Kreuzungsknoten mit einer Schar konzentrischer und ringförmig umlaufender Stege kreuzen, und dass ein abströmseitiges Einsetzteil gitterförmig ausgestaltet ist und zwei sich kreuzende Schare paralleler Gitterstäbe aufweist.

Das erfindungsgemäße Einbauteil weist im Inneren seines Einbau-Gehäuses eine Strahlreguliereinrichtung auf, die zumindest zwei Einsetzteile umfasst, deren Stege gitter- oder netzartig, sich an Kreuzungsknoten kreuzend, angeordnet sind. Durch diese gitter- oder netzartige Struktur kann das zumindest eine Einsetzteil auch auf einer vergleichsweise kleinen Querschnittsfläche eine Vielzahl von Stegen aufweisen, die den zuströmenden Wasserstrom in eine Vielzahl von Einzelstrahlen aufteilen. Dabei weist ein zuströmseitiges Einsetzteil eine Schar radialer Stege auf, die sich an den Kreuzungsknoten mit einer Schar konzentrischer und ringförmig umlaufender Stege kreuzen. Darüber hinaus ist ein abströmseitiges Einsetzteil vorgesehen, das gitterförmig ausgestaltet ist und zwei sich kreuzende Schare paralleler Gitterstäbe aufweist. Da ein zuströmseitiges Einsetzteil netzförmig ausgestaltet ist, während ein abströmseitiges Einsetzteil gitterförmig ausgebildet ist, werden die guten Strahlreguliereigenschaften noch zusätzlich begünstigt. Somit kann auch bei hohen Durchflussleistungen auf einer vergleichsweise kleinen Querschnittsfläche mit geringem Herstellungsaufwand eine wirkungsvolle Durchmischung und Strahlregulierung erreicht werden. Auch bei einer Vielzahl von Stegen lassen sich diese gitter- oder netzartig so zueinander anordnen, dass die Durchtrittsöffnungen dennoch ausreichend groß sind, um im Flüssigkeitsstrom mitgeführte Schmutzpartikel passieren zu lassen

Das erfindungsgemäße Einbauteil ist in einer bevorzugten Ausführungsform als Strahlregler ausgebildet. Eine Weiterbildung gemäß der Erfindung sieht daher vor, dass der Strahlreguliereinrichtung zuströmseitig eine Strahlzerlegeeinrichtung zum Zerlegen des zuströmenden Flüssigkeitsstromes in eine Vielzahl von Einzelstrahlen vorgeschaltet ist und dass wenigstens ein Einsetzteil der Strahlreguliereinrichtung relativ zur Strahlzerlegeeinrichtung so angeordnet ist, dass die Einzelstrahlen auf Kreuzungsknoten des wenigstens einen Einsetzteiles auftreffen. Eine Abbremsung der zuströmenden Flüssigkeit und eine Aufteilung der in die Strahlreguliereinrichtung einströmenden Einzelstrahlen läßt sich besonders wirkungsvoll erreichen, wenn die Einzelstrahlen auf Kreuzungsknoten des wenigstens einen Einsetzteiles auftreffen.

Die Strahlzerlegeeinrichtung des erfindungsgemäßen Einbauteiles kann beispielsweise als Prallplatte ausgestaltet sein.

Eine übermäßige Geräuschentwicklung wird jedoch vermieden, wenn die Strahlzerlegeeinrichtung als Lochplatte ausgestaltet ist.

Um die Aufteilung der Einzelstrahlen noch zusätzlich zu erhöhen und um die Strahlreguliereigenschaften auch auf kleiner Querschnittsfläche noch zusätzlich zu verbessern, ist erfindungsgemäß vorgesehen, dass zumindest zwei benachbarte Einsetzteile mit gitter- oder netzartig angeordneten Stegen vorgesehen sind. Diese Einsetzteile haben an Kreuzungsknoten kreuzende Stege, welche den zuströmenden Wasserstrom in eine Vielzahl von Einzelstrahlen aufteilen. An den Kreuzungsknoten der Einsetzteile wird jeder einzelne Wasserstrahl nochmals derart wirkungsvoll in mehrere Einzelstrahlen unterteilt, dass auch bei hohen Durchflussleistungen auf einer vergleichsweise kleinen Querschnittsfläche eine wirkungsvolle Durchmischung und Strahlregulierung erreicht werden kann. Das erfindungsgemäße Einbauteil zeichnet sich daher durch bestmögliche Strahlreguliereigenschaften auch auf kleinster Querschnittsfläche aus.

Bei einer weiterbildenden Ausführungsform gemäß der Erfindung, die sich durch eine besonders wirkungsvolle Aufteilung der Wasserstrahlen auf kleinstem Raum auszeichnet, ist vorgesehen, dass den Durchtrittsöffnungen eines Einsetzteiles die Kreuzungsknoten des benachbarten Einsetzteiles in Strömungsrichtung nachgeschaltet sind.

Eine auch in axialer Richtung platzsparende Ausgestaltung des erfindungsgemäßen Einbauteiles sieht vor, dass die Stege zumindest eines Einsetzteiles in einer vorzugsweise quer zur Durchströmrichtung orientierten Ebene angeordnet und die Einsetzteile insbesondere plattenförmig ausgestaltet sind.

Um die in der Strahlreguliereinrichtung erzeugten Einzelstrahlen ausströmseitig wieder zu einem homogenen, nicht-spritzenden Gesamtstrahl zu vereinen, ist es vorteilhaft, wenn der Strahlreguliereinrichtung abströmseitig ein Strömungsgleichrichter nachgeschaltet ist, der Durchlassöffnungen aufweist, deren Öffnungsbreite kleiner als die Höhe in Durchströmrichtung ist. Dabei ist es besonders zweckmäßig, wenn der Strömungsgleichrichter am Austrittsende des Einbau-Gehäuses angeordnet ist.

Der Strömungsgleichrichter kann einstückig mit dem Einbau-Gehäuse verbunden oder als separates Einsetzteil in das Einbau-Gehäuse einsetzbar sein. Während ein als separates Einsetzteil in das Einbau-Gehäuse einsetzbarer Strömungsgleichrichter den modularen Aufbau des erfindungsgemäßen Einbauteiles noch zusätzlich unterstützt, kann ein einstückig mit dem Einbau-Gehäuse verbundener Strömungsgleichrichter auch als abströmseitige Vandalismussicherung des Einbauteiles dienen. Auch der Strömungsgleichrichter des erfindungsgemäßen Einbauteiles kann in seiner Ausgestaltung an den Anwendungsfall und den Einsatzzweck angepasst werden. So ist beispielsweise vorgesehen, dass der Strömungsgleichrichter rechteckige, kreissegmentförmige oder wabenförmige Durchlassöffnungen hat. Möglich ist aber auch, dass der Strömungsgleichrichter und/oder die Strahlreguliereinrichtung zumindest ein Metallsieb aufweisen.

Das erfindungsgemäße Einbauteil ist in einer bevorzugten Ausführungsform als Strahlregler ausgebildet. Bei einem als Strahlregler ausgestalteten Einbauteil sieht eine Weiterbildung gemäß der Erfindung vor, dass das Einbau-Gehäuse in zumindest zwei Gehäuseteile unterteilt ist, dass die Gehäuseteile miteinander verbindbar sind und dass ein zuströmseitiges Gehäuseteil mit der Strahlzerlegeeinrichtung fest und unlösbar verbunden ist.

Bei dieser Ausführungsform ist das Einbau-Gehäuse in zumindest zwei Gehäuseteile und somit wenigstens in ein zuströmseitiges sowie ein abströmseitiges Gehäuseteil unterteilt. Von diesen Gehäuseteilen ist ein zuströmseitiges Gehäuseteil fest und unlösbar mit der Strahlzerlegeeinrichtung verbunden. Da auch eine vergleichsweise empfindliche Strahlzerlegeeinrichtung an ihrem Umfangsrand sicher, fest und geschützt mit dem Gehäuseteil verbunden ist, ist auch bei heißen Wassertemperaturen und hohen Wasserdrücken keine wesentliche funktionsbeeinträchtigende Verformung der Strahlzerlegeeinrichtung zu erwarten. Da die Strahlzerlegeeinrichtung an der Gehäuseinnenwand fest und unlösbar gehalten ist und da dort ein Ringflansch als Auflager für die Strahlzerlegeeinrichtung nicht mehr erforderlich ist, kann der Strahlregler auch bei hohen Durchflussleistungen mit einem vergleichsweise kleinen Gehäusedurchmesser ausgestaltet werden, wie er beim vorbekannten Stand der Technik nur bei Strahlreglern mit geringer Durchflussleistung möglich war. Durch die mit dem Einbau-Gehäuse fest verbundene Strahlzerlegeeinrichtung erfährt das Einbau-Gehäuse eine radiale Aussteifung, die das hülsenförmige Einbau-Gehäuse auch insgesamt bruch- und formstabiler macht. Während bei vorbekannten Strahlreglern, bei denen eine separate Lochplatte als Strahlzerlegeeinrichtung in das Außengehäuse montiert wurde, stets Dichtprobleme zwischen Lochplatte und hülsenförmigem Außengehäuse auftraten, bietet der erfindungsgemäße Strahlregler den wesentlichen Vorteil, dass diese Dichtprobleme aufgrund der Einteiligkeit zwischen Strahlzerlegeeinrichtung und zuströmseitigem Gehäuseteil nicht entstehen. Da das Einbau-Gehäuse aus zumindest zwei miteinander verbindbaren Gehäuseteilen besteht, kann dennoch die der Strahlzerlegeeinrichtung in Strömungsrichtung nachgeschaltete Strahlreguliereinrichtung und gegebenenfalls weitere erforderliche Funktionseinheiten in das Einbau-Gehäuse eingesetzt werden. Das als Strahlregler ausgebildete erfindungsgemäße Einbauteil zeichnet sich daher durch eine hohe Formstabilität bei gleichzeitig geringem Herstellungsaufwand aus.

Sofern eine starke oder weniger starke Abbremsung der Wasserströmung im erfindungsgemäßen Einbauteil gewünscht wird, ist eine Anpassung des Einbauteiles durch Austausch der Strahlreguliereinrichtung sowie der ihr nachgeschalteten Funktionseinheiten möglich. Eine bevorzugte Ausführungsform gemäß der Erfindung sieht daher vor, dass dem aus zumindest zwei miteinander verbindbaren Gehäuseteilen bestehenden Einbau-Gehäuse wenigstens zwei, wahlweise in das Einbau-Gehäuse einsetzbare Strahlreguliereinrichtungen zugeordnet sind.

Das zuströmseitige Gehäuseteil des als Strahlregler ausgestalteten Einbauteiles kann mit geringem Aufwand als einstückiges Kunststoff-Spritzgußteil hergestellt werden, wenn die Strahlzerlegeeinrichtung mit dem ihm zugeordneten Gehäuseteil einstückig verbunden ist.

Der mit der Herstellung des Einbauteiles verbundene Aufwand wird noch zusätzlich reduziert, wenn das Einbau-Gehäuse zwei Gehäuseteile hat, die in einer quer zur Zuströmrichtung orientierten Trennebene miteinander verbindbar sind.

Die Gehäuseteile des erfindungsgemäßen Einbauteiles lassen sich besonders einfach und bequem miteinander verbinden, wenn diese Gehäuseteile des Einbau-Gehäuses lösbar miteinander verrastbar sind. Stattdessen ist es aber auch möglich, zumindest zwei Gehäuseteile beispielsweise durch eine Kleb- oder Schweißverbindung fest miteinander zu verbinden.

Eine bevorzugte Ausführungsform gemäß der Erfindung sieht vor, dass ein abströmseitiges Gehäuseteil hülsenförmig ausgestaltet ist und dass in dieses Gehäuseteil wenigstens ein Einsetzteil der Strahlreguliereinrichtung einsetzbar ist. Dabei ist es vorteilhaft, wenn das wenigstens eine Einsetzteil in das der Strahlreguliereinrichtung zugeordnete Gehäuseteil von dessen Zuströmseite aus bis zu einem Einsteckanschlag oder einem Auflager einsetzbar ist.

Um das erfindungsgemäße Einbauteil auch bei Verwendung des gleichen Einbau-Gehäuses leicht an die unterschiedlichen Anforderungen anpassen zu können, können diesem Einbau-Gehäuse mehrere, wahlweise in das Einbau-Gehäuse einsetzbare Strahlreguliereinrichtungen zugeordnet sein. Zusätzlich oder stattdessen ist es möglich, dass die Strahlreguliereinrichtung des Strahlreglers modular aufgebaut ist und ihr mehrere wahlweise miteinander kombinierbare Einsetzteile zugeordnet sind.

Eine bevorzugte Ausführungsform gemäß der Erfindung sieht vor, dass das auslaufseitige Gehäuseteil zumindest im Bereich der Wasseraustrittsöffnung eine weiche und/oder wasserabstoßende Oberfläche aufweist. Der Vorteil dieser Ausführungsform besteht in der Verkalkungsfreiheit im Bereich ihrer Wasseraustrittsöffnung. Darüber hinaus läßt sich insbesondere eine weiche Oberfläche durch manuelles Abstreifen eventueller Anlagerungen leicht reinigen.

Aus den gleichen Gründen kann es vorteilhaft sein, wenn zusätzlich oder stattdessen das auslaufseitige Gehäuseteil zumindest im Bereich der Wasseraustrittsöffnung aus einem elastischen Material hergestellt ist. Dabei sind vorzugsweise Gummi, Silikon, thermoplastische Elastomere oder andere gummielastische Materialien zu verwenden.

Um die einfache Herstellbarkeit des erfindungsgemäßen Strahlreglers auch im Bereich seines auslaufseitigen Gehäuseteiles zu begünstigen, ist es vorteilhaft, wenn das auslaufseitige Gehäuseteil im wesentlichen aus einem elastischen Material und/oder einem Material mit weicher beziehungsweise wasserabstoßender Oberfläche hergestellt ist.

Damit auch ein aus gummielastischem Material hergestelltes Gehäuseteil in sich ausreichend stabil ist und beispielsweise auch durch eine Rastverbindung an dem benachbarten Gehäuseteil befestigt werden kann, ist es vorteilhaft, wenn das auslaufseitige Gehäuseteil durch in Umfangsrichtung vorzugsweise gleichmäßig verteilte Längsstege ausgesteift ist.

Dabei sieht eine bevorzugte Ausführungsform gemäß der Erfindung vor, dass die Längsstege zumindest im Bereich der Austrittsöffnung vorgesehen sind.

Eine besonders vorteilhafte Weiterbildung gemäß der Erfindung sieht vor, dass das auslaufseitige Gehäuseteil im Bereich der Wasseraustrittsöffnung mindestens eine Einschnürung oder dergleichen Verengung seines Durchflussquerschnittes aufweist. Diese Einschnürung oder dergleichen Verengung des Durchflussquerschnittes hat auf den ausströmenden Wasserstrahl und dessen Strahlbild eine kalibrierende Wirkung. Die Verengung des Durchflussquerschnittes ist im Bereich der Wasseraustrittsöffnung und somit in einem Bereich vorgesehen, der eventuellen Störkonturen in Strömungsrichtung nachgeschaltet ist. Durch die Kalibrierung des Wasserstrahls wird ein homogenes und nicht-spritzendes Strahlbild wesentlich begünstigt.

Um die Herstellung des erfindungsgemäßen Strahlreglers noch zusätzlich zu vereinfachen ist es vorteilhaft, wenn das auslaufseitige Gehäuseteil mit dem zuströmseitig benachbarten Gehäuseteil vorzugsweise über eine insbesondere umlaufende Rastverbindung verbindbar ist.

Weitere Merkmale der Erfindung ergeben sich aus der folgenden Beschreibung erfindungsgemäßer Ausführungsbeispiele in Verbindung mit den Ansprüchen sowie der Zeichnung.

Es zeigt:
- Fig. 1: ein als Strahlregler ausgestaltetes sanitäres Einbauteil in einem Längsschnitt, das eine zuströmseitige Strahlzerlegeeinrichtung aufweist, der in Durchströmrichtung eine Strahlreguliereinrichtung nachgeschaltet ist, die mehrere voneinander beabstandete Einsetzteile hat, wobei ein Strömungsgleichrichter die abströmseitige Stirnseite dieses Strahlreglers bildet,
- Fig. 2: ein Einsetzteil der Strahlreguliereinrichtung in einer Draufsicht (Fig. 2a) und in einem Längsschnitt (Fig. 2b), wobei das Einsetzteil sich an Kreuzungsknoten gitterförmig kreuzende Stege hat,
- Fig. 3: ein mit Figur 2 vergleichbares Einsetzteil in einer Draufsicht (Fig. 3a) und in einem Längsschnitt (Fig. 3b),
- Fig. 4: ein Einsetzteil in einer Draufsicht (Fig. 5a) und in einem Längsschnitt (Fig. 5b), das zwei Gruppen sich an Kreuzungsknoten kreuzender Stege hat, wobei eine Gruppe konzentrisch umlaufende Stege aufweist, während eine zweite Gruppe aus radialen Stegen besteht,
- Fig. 5: ein mit Figur 4 vergleichbares Einsetzteil in einer Draufsicht (Fig. 5a) und in einem Längsschnitt (Fig. 5b),
- Fig. 6: einen in das Gehäuse des Einbauteiles einsetzbaren Strömungsgleichrichter mit wabenartigen Durchströmöffnungen in einer Draufsicht (Fig. 6a) und in einem Längsschnitt (Fig. 6b),
- Fig. 7: einen mit Figur 6 funktionell vergleichbaren Strömungsgleichrichter in einer Draufsicht (Fig. 7a) und in einem Längsschnitt (Fig. 7b), wobei der Strömungsgleichrichter kreissegmentförmige Durchströmöffnungen hat,
- Fig. 8: ein siebartiges Einsetzteil, dessen Stege durch ein Metallsieb gebildet sind, wobei das Einsetzteil zusätzlich zu den in den Figuren 2, 3, 4 und 5 dargestellten Einsetzteilen und/oder zusätzlich zu den oder statt der in den Figuren 6 und 7 gezeigten Strömungsgleichrichter in das Einbau-Gehäuse einsetzbar ist, in einer Draufsicht (Fig. 8a) und in einem Längsschnitt (Fig. 8b), und
- Fig. 9: ein mit Figur 8 funktionell vergleichbares Einsetzteil in einer Draufsicht (Fig. 9a) und in einem Längsschnitt (Fig. 9b), wobei das Einsetzteil - ähnlich wie in Figur 8 - hier ein quer zur Durchströmrichtung orientiertes Metallsieb aufweist.

In Figur 1 ist ein sanitäres Einbauteil dargestellt, das in das Auslaufmundstück einer sanitären Auslaufarmatur einsetzbar ist. Das Einsetzteil ist hier als Strahlregler 1 ausgebildet, der zur Erzeugung eines homogenen, perlend-weichen und nicht-spritzenden Wasserstrahls dient. Der Strahlregler 1 hat dazu eine Strahlzerlegeeinrichtung 2, die beispielsweise als Prallplatte ausgebildet sein kann, aber vorzugsweise - wie hier - als Lochplatte ausgestaltet ist und den zufließenden Wasserstrom in eine Vielzahl von Einzelstrahlen aufteilt.

Die Lochplatte 2 hat dazu eine entsprechende Anzahl von Durchflusslöchern 3, die sich zumindest auf einem zuströmseitigen Lochabschnitt in Strömungsrichtung vorzugsweise konisch verjüngen. Damit nicht Schmutzpartikel in das Einbauteil 1 eindringen und dort zu Funktionsstörungen führen können, ist zuströmseitig ein Vorsatzsieb 17 vorgesehen.

Der durch die Lochplatte 2 gebildeten Strahlzerlegeeinrichtung ist eine Strahlreguliereinrichtung 4 in Strömungsrichtung nachgeschaltet. Diese Strahlreguliereinrichtung 4 soll die von der Strahlzerlegeeinrichtung 2 kommenden Einzelstrahlen stark abbremsen, in weitere Einzelstrahlen aufteilen und erforderlichenfalls eine Luftzumischung begünstigen, um letztendlich einen perlenden-weichen Wasserstrahl zu erzielen. Die Strahlreguliereinrichtung 4 weist dazu zwei Einsetzteile 5auf, die mit Abstand zueinander in das Einbau-Gehäuse 6 einsetzbar sind.

In Figur 1 ist erkennbar, dass das Einbau-Gehäuse 6 zweiteilig ausgestaltet ist und zwei lösbar miteinander verrastbare Gehäuseteile 7, 8 hat. Dabei ist das zuströmseitige Gehäuseteil 7 mit der Lochplatte 2 einstückig und damit sowohl fest als auch unlösbar verbunden. Diese Gehäuseteile 7, 8 sind in einer quer zur Zuströmrichtung orientierten Trennebene lösbar miteinander verbunden. Da auch eine vergleichsweise dünne Lochplatte 2 an ihrem Umfangsrand sicher und fest mit dem Gehäuseteil 7 verbunden ist, ist auch bei heißen Wassertemperaturen und hohen Wasserdrücken keine wesentliche funktionsbeeinträchtigende Verformung der Lochplatte 2 zu erwarten. Da die Lochplatte 2 an der Gehäuseinnenwand fest und unlösbar gehalten ist und da dort ein Ringflansch als Auflager für die Lochplatte nicht erforderlich ist, kann der Strahlregler 1 auch bei hohen Durchflussleistungen mit einem vergleichsweise kleinen Gehäusedurchmesser ausgestaltet werden, wie er beim vorbekannten Stand der Technik nur bei Strahlreglern mit geringer Durchlflußleistung möglich war. Durch die mit dem Einbau-Gehäuse 6 fest verbundene Lochplatte 2 erfährt das Einbau-Gehäuse 6 eine radiale Aussteifung, die das hülsenförmige Einbau-Gehäuse 6 auch insgesamt bruch- und formstabiler macht. Da das Einbau-Gehäuse aus zumindest zwei lösbar miteinander verbindbaren Gehäuseteilen 7, 8 besteht, kann dennoch die der Lochplatte 2 in Strömungsrichtung nachgeschaltete Strahlreguliereinrichtung 4 und gegebenenfalls weitere erforderliche Funktionseinheiten in das Einbau-Gehäuse 6 eingesetzt werden. Der Strahlregler 1 zeichnet sich daher durch eine hohe Formstabilität bei gleichzeitig geringem Herstellungsaufwand aus. Der Strahlregler 1 kann auch bei hohen Durchflussleistungen mit einem vergleichsweise geringen Gehäusedurchmesser ausgestaltet werden. Sofern unterschiedliche Durchflussleistungen eine entsprechende Anpassung des Strahlreglers 1 erfordern, ist dies durch Austausch der der Lochplatte 2 nachgeschalteten Strahlreguliereinrichtungen und dergleichen Funktionseinheiten möglich.

In Figur 1 ist erkennbar, dass das abströmseitige Gehäuseteil 8 hülsenförmig ausgestaltet ist und dass in dieses Gehäuseteil 8 die Einsetzteile 5 der Strahlreguliereinrichtung 4 bis zu einem Einsteckanschlag 9 einsetzbar sind. Erfindungsgemäß ist vorgesehen, dass die Strahlreguliereinrichtung 4 zumindest zwei Einsetzteile umfasst, deren Stege gitter- oder netzartig, sich an Kreuzungsknoten kreuzend, angeordnet sind, wobei ein zuströmseitiges Einsetzteil 5c, 5e eine Schar radialer Stege 11' hat, die sich an den Kreuzungsknoten 10 mit einer Schar konzentrischer und ringförmig umlaufender Stege 11" kreuzen und wobei ein abströmseitiges Einsetzteil 5a, 5b gitterförmig ausgestaltet ist und zwei sich kreuzende Schare paralleler Gitterstäbe 11 aufweist. Dabei können den Durchtrittsöffnungen 12 eines dieser Einsetzteile die Kreuzungsknoten 10 des benachbarten Einsetzteiles 5b in Durchströmrichtung nachgeschaltet sein, während gleichzeitig den Durchtrittsöffnungen 12 des abströmseitigen Einsetzteiles 5b die Kreuzungsknoten 10 des benachbarten zuströmseitigen Einsetzteiles in Durchströmrichtung vorgeschaltet sind.

Der dem als Strahlregler ausgestalteten Einbauteil 1 zuströmende Wasserstrahl wird an jedem Kreuzungsknoten 10 des zuströmseitigen Einsetzteiles 5 in mehrere Einzelstrahlen aufgeteilt. Diese Einzelstrahlen werden an den Kreuzungsknoten 10 des in Strömungsrichtung nachgeschalteten Einsetzteiles 5 wiederum in eine Vielzahl weiterer Einzelstrahlen aufgeteilt. Die Strahlreguliereinrichtung 4 des Strahlreglers 1 zeichnet sich mit den kaskadenartig angeordneten Kreuzungsknoten 10 ihrer Einsetzteile 5durch eine besonders wirkungsvolle Abbremsung des zuströmenden Wasserstrahls auch auf kleinster Querschnittsfläche aus.

Die Strahlreguliereinrichtung 4 des hier dargestellten Strahlreglers 1 ist modular aufgebaut; der Strahlreguliereinrichtung 4 sind mehrere wahlweise miteinander kombinierbare Einsetzteile 5 zugeordnet. Durch Lageorientierungsein- oder - ausformungen 13 am äußeren Umfangsrand der Einsetzteile 5, die mit in Längsrichtung orientierten, komplementär geformten Lageorientierungsaus- oder -einformungen am Gehäuseinnenumfang des Gehäuseteiles 8 zusammenwirken, wird stets eine lagegerechte Anordnung der Einsetzteile 5 zueinander im Einbau-Gehäuse 6 gewährleistet.

Das in Figur 5 dargestellte zuströmseitige Einsetzteil 5c weist eine Schar radialer Stege 11' auf, die sich an den Kreuzungsknoten mit einer Schar konzentrisch und ringförmig umlaufender Stege 11" kreuzen. Die Stege 11 jedes plattenförmig ausgestalteten Einsetzteiles 5 sind in einer quer zur Durchströmrichtung orientierten Ebene angeordnet.

In Figur 1 ist erkennbar, dass der Strahlreguliereinrichtung 4 am Austrittsende des Einbau-Gehäuses 6 ein Strömungsgleichrichter 14 nachgeschaltet ist. Aus einem Vergleich der Figuren 6 und 7 wird deutlich, dass dieser Strömungsgleichrichter 14, bei dem die Öffnungsbreite der Durchlassöffnungen 15 kleiner als die Höhe in Durchströmrichtung ist, beispielsweise wabenförmige (Fig. 6) oder kreissegmentförmige (Fig. 7) Durchlassöffnungen 15 haben kann.

In den Figuren 8 und 9 sind hier als Strömungsgleichrichter dienende Einsätze dargestellt, die ein gitterförmiges Metallsieb aufweisen.

## Patentansprüche

1. Sanitäres Einbauteil (1), das im Inneren seines Einbau-Gehäuses (6) eine Strahlreguliereinrichtung (4) hat, welche Strahlreguliereinrichtung (4) mehrere in das Einbau-Gehäuse (6) einsetzbare Einsetzteile aufweist, die quer zur Durchströmrichtung orientierte Stege (11) haben, die zwischen sich Durchtrittsöffnungen (12) begrenzen, **dadurch gekennzeichnet, dass** die Strahlreguliereinrichtung (4) zumindest zwei Einsetzteile (5a, 5b; 5c, 5e) umfasst, deren Stege (11) gitter- oder netzartig, sich an Kreuzungsknoten (10) kreuzend, angeordnet sind, dass eines der zumindest zwei Einsetzteile (5c, 5e) zuströmseitig angeordnet ist und eine Schar radialer Stege (11') hat, die sich an den Kreuzungsknoten (10) mit einer Schar konzentrischer und ringförmig umlaufender Stege (11") kreuzen, und dass eines der zumindest zwei Einsetzteile (5a, 5b) abströmseitig angeordnet ist, gitterförmig ausgestaltet ist und zwei sich kreuzende Schare paralleler Gitterstäbe (11) aufweist.

2. Einbauteil nach Anspruch 1, **dadurch gekennzeichnet, dass** der Strahlreguliereinrichtung (4) zuströmseitig eine Strahlzerlegeeinrichtung zum Zerlegen des zuströmenden Flüssigkeitsstromes in eine Vielzahl von Einzelstrahlen vorgeschaltet ist und dass wenigstens ein Einsetzteil der Strahlreguliereinrichtung (4) relativ zur Strahlzerlegeeinrichtung so angeordnet ist, dass die Einzelstrahlen auf Kreuzungsknoten (10) des wenigstens einen Einsetzteiles auftreffen.

3. Einbauteil nach Anspruch 2, **dadurch gekennzeichnet, dass** die Strahlzerlegeeinrichtung als Lochplatte (2) ausgestaltet ist.

4. Einbauteil nach einem der Ansprüche 1 bis 3, **dadurch gekennzeichnet, dass** zumindest zwei benachbarte Einsetzteile (5a, 5b; 5c, 5e) mit gitter- oder netzartig angeordneten Stegen (11) vorgesehen sind.

5. Einbauteil nach einem der Ansprüche 1 bis 4, **dadurch gekennzeichnet, dass** zumindest zwei Einsetzteile (5a, 5b) baugleich sind.

6. Einbauteil nach einem der Ansprüche 1 bis 5, **dadurch gekennzeichnet, dass** den Durchtrittsöffnungen (12) eines dieser Einsetzteile (5a, 5c) die Kreuzungsknoten (10) des benachbarten Einsetzteiles (5b, 5e) in Strömungsrichtung nachgeschaltet sind.

7. Einbauteil nach einem der Ansprüche 1 bis 6, **dadurch gekennzeichnet, dass** zumindest ein zuström- und/oder ein abströmseitiges Einsetzteil in einer vorzugsweise quer zur Durchströmrichtung orientierten Ebene angeordnet sind.

8. Einbauteil nach einem der Ansprüche 1 bis 7, **dadurch gekennzeichnet, dass** die Stege (11) zumindest eines Einsetzteiles (5) in einer vorzugsweise quer zur Durchströmrichtung orientierten Ebene angeordnet sind.

9. Einbauteil nach einem der Ansprüche 1 bis 8, **dadurch gekennzeichnet, dass** die Einsetzteile (5) plattenförmig ausgestaltet sind.

10. Einbauteil nach einem der Ansprüche 1 bis 9, **dadurch gekennzeichnet, dass** der Strahlreguliereinrichtung (4) abströmseitig ein Strömungsgleichrichter (14) nachgeschaltet ist, der Durchlassöffnungen (15) aufweist, deren Öffnungsbreite kleiner als die Höhe in Durchströmrichtung ist.

11. Einbauteil nach Anspruch 10, **dadurch gekennzeichnet, dass** der Strömungsgleichrichter (14) am Austrittsende des Einbau-Gehäuses (6) angeordnet ist.

12. Einbauteil nach einem der Ansprüche 10 bis 11, **dadurch gekennzeichnet, dass** der Strömungsgleichrichter (14) einstückig mit dem Einbau-Gehäuse (6) verbunden oder als separates Einsetzteil in das Einbau-Gehäuse (6) einsetzbar ist.

13. Einbauteil nach einem der Ansprüche 10 bis 12, **dadurch gekennzeichnet, dass** der Strömungsgleichrichter (14) rechteckige, kreissegmentförmige oder wabenförmige Durchlassöffnungen (15) hat.

14. Einbauteil nach einem der Ansprüche 1 bis 13, **dadurch gekennzeichnet, dass** das Einbau-Gehäuse in zumindest zwei Gehäuseteile (7, 8) unterteilt ist, dass die Gehäuseteile (7, 8) vorzugsweise lösbar miteinander verbindbar sind und dass ein zuströmseitiges Gehäuseteil (7) mit der Lochplatte (2) fest und unlösbar verbunden ist.

15. Einbauteil nach nach Anspruch 14, wenn abhängig vom Anspruch 2, **dadurch gekennzeichnet, dass** die Strahlzerlegeeinrichtung (2) mit dem ihr zugeordneten Gehäuseteil (7) einstückig verbunden ist.

16. Einbauteil nach einem der Ansprüche 1 bis 15, **dadurch gekennzeichnet, dass** das Einbau-Gehäuse (6) zwei Gehäuseteile (7, 8) hat, die in einer quer zur Zuströmrichtung orientierten Trennebene vorzugsweise lösbar miteinander verbindbar sind.

17. Einbauteil nach einem der Ansprüche 14 bis 16, **dadurch gekennzeichnet, dass** die Gehäuseteile (7, 8) des Einbau-Gehäuses (6) lösbar miteinander verrastbar sind.

18. Einbauteil nach einem der Ansprüche 14 bis 17, **dadurch gekennzeichnet, dass** ein abströmseitiges Gehäuseteil (8) hülsenförmig ausgestaltet ist und dass in dieses Gehäuseteil (8) die Einsetzteile (5) der Strahlreguliereinrichtung (4) einsetzbar sind.

19. Einbauteil nach einem der Ansprüche 14 bis 18, **dadurch gekennzeichnet, dass** die Einsetzteile (5) in das der Strahlreguliereinrichtung (4) zugeordnete Gehäuseteil (8) von dessen Zuströmseite aus bis zu einem Einsteckanschlag (9) oder einem Auflager einsetzbar sind.

20. Einbauteil nach einem der Ansprüche 14 bis 19, **dadurch gekennzeichnet, dass** dem aus zumindest zwei miteinander verbindbaren Gehäuseteilen (7, 8) bestehenden Einbau-Gehäuse wenigstens zwei, wahlweise in das Einbau-Gehäuse einsetzbare Strahlreguliereinrichtungen zugeordnet sind.

21. Einbauteil nach einem der Ansprüche 10 bis 20, **dadurch gekennzeichnet, dass** die Strahlreguliereinrichtung und/oder der Strömungsgleichrichter zumindest ein Metallsieb aufweisen.

22. Einbauteil nach einem der Ansprüche 1 bis 21, **dadurch gekennzeichnet, dass** die Strahlreguliereinrichtung des Einbauteiles (1) modular aufgebaut ist und ihr mehrere wahlweise miteinander kombinierbare Einsetzteile (5a, 5b, 5c, 5e) zugeordnet sind.

23. Einbauteil nach einem der Ansprüche 1 bis 22, **dadurch gekennzeichnet, dass** die zumindest zwei Einsetzteile (5) mit Abstand hintereinander angeordnet sind.

24. Einbauteil nach einem der Ansprüche 14 bis 23, **dadurch gekennzeichnet, dass** das auslaufseitige Gehäuseteil (8) zumindest im Bereich der Wasseraustrittsöffnung eine weiche und/oder wasserabstoßende Wasseroberfläche aufweist.

25. Einbauteil nach einem der Ansprüche 14 bis 24, **dadurch gekennzeichnet, dass** das auslaufseitige Gehäuseteil (8) zumindest im Bereich der Wasseraustrittsöffnung aus einem elastischen Material hergestellt ist.

26. Einbauteil nach einem der Ansprüche 14 bis 25, **dadurch gekennzeichnet, dass** das auslaufseitige Gehäuseteil (8) im Wesentlichen aus einem elastischen Material und/oder einem Material mit weicher beziehungsweise wasserabstoßender Oberfläche hergestellt ist.

27. Einbauteil nach einem der Ansprüche 14 bis 26, **dadurch gekennzeichnet, dass** das auslaufseitige Gehäuseteil (8) durch in Umfangsrichtung vorzugsweise gleichmäßig verteilte Längsstege (22) ausgesteift ist.

28. Einbauteil nach Anspruch 27, **dadurch gekennzeichnet, dass** die Längsstege (22) zumindest im Bereich der Austrittsöffnung vorgesehen sind.

29. Einbauteil nach einem der Ansprüche 14 bis 28, **dadurch gekennzeichnet, dass** das auslaufseitige Gehäuseteil (8) im Bereich der Wasseraustrittsöffnung mindestens eine Einschnürung (23) oder dergleichen Verengung seines Durchflussquerschnittes aufweist.

30. Einbauteil nach einem der Ansprüche 14 bis 29, **dadurch gekennzeichnet, dass** das auslaufseitige Gehäuseteil (8) mit dem zuströmseitig benachbarten Gehäuseteil (7) vorzugsweise über eine insbesondere umlaufende Rastverbindung verbindbar ist.

## Claims

1. Sanitary installation part (1) which has a jet-regulating device (4) inside its installation housing (6), which jet-regulating device (4) comprises a plurality of insert parts which can be inserted into the installation housing (6) and which have webs which are orientated transversely to the through-flow direction and which define through openings (12) between them, **characterised in that** the jet-regulating device (4) includes at least two insert parts (5a, 5b; 5c, 5e), the webs (11) of which are disposed in a lattice-like or network-like manner, crossing at crossing nodes (10), that one of the at least two insert parts (5c, 5e) is disposed on the inflow side and has a group of radial webs (11') which cross at the crossing nodes (10) with a group of concentric and annularly circularly-extending webs (11"), and that one of the at least two insert parts (5a, 5b) is disposed on the outflow side, is formed in a lattice-like manner and comprises two mutually crossing groups of parallel lattice bars (11).

2. Installation part as claimed in claim 1, **characterised in that**, on the inflow side, a jet-splitting device for splitting the inflowing liquid flow into a plurality of individual jets is connected upstream of the jet-regulating device (4) and that at least one insert part of the jet-regulating device (4) is disposed relative to the jet-splitting device in such a way that the individual jets impact crossing nodes (10) of the at least one insert part.

3. Installation part as claimed in claim 2, **characterised in that** the jet-splitting device is formed as a perforated plate (2).

4. Installation part as claimed in any one of claims 1 to 3, **characterised in that** at least two adjoining insert parts (5a, 5b; 5c, 5e) are provided with webs (11) disposed in a lattice-like or network-like manner.

5. Installation part as claimed in any one of claims 1 to 4, **characterised in that** at least two insert parts (5a, 5b) are of the same construction.

6. Installation part as claimed in any one of claims 1 to 5, **characterised in that** the crossing nodes (10) of the adjoining insert part (5d, 5e) are connected downstream of the through openings (12) of one of these insert parts (5a, 5c) in the flow direction.

7. Installation part as claimed in any one of claims 1 to 6, **characterised in that** at least one inflow-side and/or one outflow-side insert part is disposed in a plane preferably orientated transversely to the through-flow direction.

8. Installation part as claimed in any one of claims 1 to 7, **characterised in that** the webs (11) of at least one insert part (5) are disposed in a plane preferably orientated transversely to the through-flow direction.

9. Installation part as claimed in any one of claims 1 to 8, **characterised in that** the insert parts (5) are formed in two-dimensional manner.

10. Installation part as claimed in any one of claims 1 to 9, **characterised in that** a flow rectifier (14) is connected downstream of the jet-regulating device (4) on the outflow side and comprises passage openings (15) with an opening width smaller than the height in the through-flow direction.

11. Installation part as claimed in claim 10, **characterised in that** the flow rectifier (14) is disposed at the discharge end of the installation housing (6).

12. Installation part as claimed in any one of claims 10 to 11, **characterised in that** the flow rectifier (14) is connected as one piece with the installation housing (6) or can be inserted as a separate insert part into the installation housing (6).

13. Installation part as claimed in any one of claims 10 to 12, **characterised in that** the flow rectifier (14) has rectangular, circular segment-shaped or honeycomb-shaped passage openings (15).

14. Installation part as claimed in any one of claims 1 to 13, **characterised in that** the installation housing is divided into at least two housing parts (7, 8), that the housing parts (7, 8) can be connected to each other in a preferably releasable manner and that an inflow-side housing part (7) is firmly and non-releasably connected to the perforated plate (2).

15. Installation part as claimed in claim 14, when dependent on claim 2, **characterised in that** the jet-splitting device (2) is connected as one piece with the housing part (7) allocated to it.

16. Installation part as claimed in any one of claims 1 to 15, **characterised in that** the installation housing (6) has two housing parts (7, 8) which can be connected in such a way that they can preferably be released from each other in a plane of separation orientated transversely to the inflow direction.

17. Installation part as claimed in any one of claims 14 to 16, **characterised in that** the housing parts (7, 8) of the installation housing (6) can be latched to each other in a releasable manner.

18. Installation part as claimed in any one of claims 14 to 17, **characterised in that** an outflow-side housing part (8) is formed in a sleeve-like manner and that the insert parts (5) of the jet-regulating device (4) can be inserted into this housing part (8).

19. Installation part as claimed in any one of claims 14 to 18, **characterised in that** the insert parts (5) can be inserted into the housing part (8) allocated to the jet-regulating device (4) from the inflow side thereof as far as to an insertion stop (9) or a contact face.

20. Installation part as claimed in any one of claims 14 to 19, **characterised in that** at least two jet-regulating devices which can be selectively inserted into the installation housing are allocated to the installation housing consisting of at least two mutually connectable housing parts (7, 8).

21. Installation part as claimed in any one of claims 10 to 20, **characterised in that** the jet-regulating device and/or the flow rectifier comprise at least one metal screen.

22. Installation part as claimed in any one of claims 1 to 21, **characterised in that** the jet-regulating device of the installation part (1) is constructed in a modular manner and a plurality of selectably mutually combinable insert parts (5a, 5b, 5c, 5e) are allocated thereto.

23. Installation part as claimed in any one of claims 1 to 22, **characterised in that** the at least two insert parts (5) are disposed one behind each other at a spaced disposition.

24. Installation part as claimed in any one of claims 14 to 23, **characterised in that** the outlet-side housing part (8) comprises a soft and/or a water-repelling water surface at least in the region of the water discharge opening.

25. Installation part as claimed in any one of claims 14 to 24, **characterised in that** the outlet-side housing part (8) is produced from an elastic material at least in the region of the water discharge opening.

26. Installation part as claimed in any one of claims 14 to 25, **characterised in that** the outlet-side housing part (8) is produced substantially from an elastic material and/or a material with a soft, preferably water-repelling surface.

27. Installation part as claimed in any one of claims 14 to 26, **characterised in that** the outlet-side housing part (8) is stiffened by longitudinal webs (22) preferably uniformly distributed in the peripheral direction.

28. Installation part as claimed in claim 27, **characterised in that** the longitudinal webs (22) are provided at least in the region of the discharge opening.

29. Installation part as claimed in any one of claims 14 to 28, **characterised in that** the outlet-side housing part (8) comprises at least one narrowing (23) or similar constriction of its through-flow cross-section in the region of the water discharge opening.

30. Installation part as claimed in any one of claims 14 to 29, **characterised in that** the outlet-side housing part (8) can be connected to the housing part (7) adjoining on the inflow side, preferably by means of a latch connection, particularly a circularly extending one.

## Revendications

1. Élément sanitaire (1) qui comporte un dispositif régulateur de jet (4) à l'intérieur de son boîtier d'élément (6), dispositif régulateur de jet (4) qui comporte plusieurs pièces d'insertion insérables dans le boîtier d'élément (6) et qui présentent des nervures (11) orientées transversalement à la direction d'écoulement, qui limitent entre elles des ouvertures de passage (12), **caractérisé en ce que** le dispositif régulateur de jet (4) comprend au moins deux pièces d'insertion (5a, 5b ; 5c, 5e), dont les nervures (11) sont disposées en forme de grille ou de réseau en se croisant à des noeuds de croisement (10), **en ce qu'**une desdites au moins deux pièces d'insertion (5c, 5e) est disposée à l'amont et comporte un faisceau de nervures radiales (11'), qui se croisent aux noeuds de croisement (10) avec un faisceau de nervures concentriques et circulaires de forme annulaire (11"), et **en ce qu'**une desdites au moins deux pièces d'insertion (5a, 5b) est disposée à l'aval, est réalisée en forme de grille et présente deux faisceaux croisés de barres de grille parallèles (11).

2. Élément selon la revendication 1, **caractérisé en ce qu'**un dispositif brise-jet est monté en amont du dispositif régulateur de jet (4) pour briser le jet de liquide entrant en une multiplicité de jets individuels et **en ce qu'**au moins une pièce d'insertion du dispositif régulateur de jet (4) est disposée de telle manière par rapport au dispositif brise-jet que les jets individuels arrivent sur des noeuds de croisement (10) de ladite au moins une pièce d'insertion.

3. Élément selon la revendication 2, **caractérisé en ce que** le dispositif brise-jet est réalisé sous forme de plaque perforée (2).

4. Élément selon l'une quelconque des revendications 1 à 3, **caractérisé en ce qu'**il est prévu au moins deux pièces d'insertion voisines (5a, 5b; 5c, 5e) avec des nervures (11) disposées en forme de grille ou de réseau.

5. Élément selon l'une quelconque des revendications 1 à 4, **caractérisé en ce qu'**au moins deux pièces d'insertion (5a, 5b) sont de structure identique.

6. Élément selon l'une quelconque des revendications 1 à 5, **caractérisé en ce que** les noeuds de croisement (10) de la pièce d'insertion voisine (5b, 5e) sont disposés après les ouvertures de passage (12) d'une de ces pièces d'insertion (5a, 5c) dans la direction d'écoulement.

7. Élément selon l'une quelconque des revendications 1 à 6, **caractérisé en ce qu'**au moins une pièce d'insertion amont et/ou une pièce d'insertion aval sont disposées dans un plan orienté de préférence transversalement à la direction d'écoulement.

8. Élément selon l'une quelconque des revendications 1 à 7, **caractérisé en ce que** les nervures (11) d'au moins une pièce d'insertion (5) sont disposées dans un plan orienté de préférence transversalement à la direction d'écoulement.

9. Élément selon l'une quelconque des revendications 1 à 8, **caractérisé en ce que** les pièces d'insertion (5) sont réalisées en forme de plaques.

10. Élément selon l'une quelconque des revendications 1 à 9, **caractérisé en ce qu'**un redresseur d'écoulement (14) est monté en aval du dispositif régulateur de jet (4) et présente des ouvertures de passage (15), dont la largeur d'ouverture est plus petite que la hauteur dans la direction s'écoulement.

11. Élément selon la revendication 10, **caractérisé en ce que** le redresseur d'écoulement (14) est disposé à l'extrémité de sortie du boîtier d'élément (6).

12. Élément selon une des revendications 10 à 11, **caractérisé en ce que** le redresseur d'écoulement (14) est relié d'une seule pièce au boîtier d'élément (6) ou peut être inséré dans le boîtier d'élément (6) en tant que pièce d'insertion séparée.

13. Élément selon l'une quelconque des revendications 10 à 12, **caractérisé en ce que** le redresseur d'écoulement (14) présente des ouvertures de passage (15) de forme rectangulaire, en forme de segment de cercle ou en forme de nid d'abeilles.

14. Élément selon l'une quelconque des revendications 1 à 13, **caractérisé en ce que** le boîtier d'élément est divisé en au moins deux parties de boîtier (7, 8), **en ce que** les parties de boîtier (7, 8) peuvent être assemblées l'une à l'autre de préférence de façon séparable et **en ce qu'**une partie de boîtier amont (7) est assemblée de façon fixe et inséparable à la plaque perforée (2).

15. Élément selon la revendication 14, lorsqu'elle dépend de la revendication 2, **caractérisé en ce que** le dispositif brise-jet (2) est assemblé d'une seule pièce à la partie de boîtier (7) qui lui est associée.

16. Élément selon l'une quelconque des revendications 1 à 15, **caractérisé en ce que** le boîtier d'élément (6) comporte deux parties de boîtier (7, 8), qui peuvent être assemblées l'une à l'autre, de préférence de façon séparable, dans un plan orienté transversalement à la direction d'écoulement entrant.

17. Élément selon l'une quelconque des revendications 14 à 16, **caractérisé en ce que** les parties de boîtier (7, 8) du boîtier d'élément (6) peuvent être encliquetées l'une à l'autre de façon séparable.

18. Élément selon l'une quelconque des revendications 14 à 17, **caractérisé en ce qu'**une partie de boîtier aval (8) est réalisée en forme de douille et **en ce que** les pièces d'insertion (5) du dispositif régulateur de jet (4) sont insérables dans cette partie de boîtier (8).

19. Élément selon l'une quelconque des revendications 14 à 18, **caractérisé en ce que** les pièces d'insertion (5) peuvent être insérées dans la partie de boîtier (8) associée au dispositif régulateur de jet (4) par le côté amont de celle-ci jusqu'à une butée d'engagement (9) ou un appui.

20. Élément selon l'une quelconque des revendications 14 à 19, **caractérisé en ce qu'**au moins deux dispositifs régulateurs de jet insérables au choix dans le boîtier d'élément sont associés au boîtier d'élément composé d'au moins deux parties de boîtier (7, 8) qui peuvent être assemblées l'une à l'autre.

21. Élément selon l'une quelconque des revendications 10 à 20, **caractérisé en ce que** le dispositif régulateur de jet et/ou le redresseur d'écoulement présentent au moins un tamis métallique.

22. Élément selon l'une quelconque des revendications 1 à 21, **caractérisé en ce que** le dispositif régulateur de jet de l'élément (1) est de construction modulaire et plusieurs pièces d'insertion (5a, 5b, 5c, 5e) combinables au choix les unes avec les autres lui sont associées.

23. Élément selon l'une quelconque des revendications 1 à 22, **caractérisé en ce que** lesdites au moins deux pièces d'insertion (5) sont disposées à distance l'une derrière l'autre.

24. Élément selon l'une quelconque des revendications 14 à 23, **caractérisé en ce que** la partie de boîtier côté sortie (8) présente au moins dans la région de l'ouverture de sortie d'eau une surface d'eau molle et/ou repoussant l'eau.

25. Élément selon l'une quelconque des revendications 14 à 24, **caractérisé en ce que** la partie de boîtier côté sortie (8) est fabriquée en un matériau élastique au moins dans la région de l'ouverture de sortie d'eau.

26. Élément selon l'une quelconque des revendications 14 à 25, **caractérisé en ce que** la partie de boîtier côté sortie (8) est fabriquée essentiellement en un matériau élastique et/ou en un matériau présentant une surface d'eau molle ou repoussant l'eau.

27. Élément selon l'une quelconque des revendications 14 à 26, **caractérisé en ce que** la partie de boîtier côté sortie (8) est raidie par des nervures longitudinales (22) réparties dans la direction périphérique, de préférence uniformément.

28. Élément selon la revendication 27, **caractérisé en ce que** les nervures longitudinales (22) sont prévues au moins dans la région de l'ouverture de sortie.

29. Élément selon l'une quelconque des revendications 14 à 28, **caractérisé en ce que** la partie de boîtier côté sortie (8) présente dans la région de l'ouverture de sortie d'eau au moins un étranglement (23) ou un rétrécissement similaire de sa section transversale d'écoulement.

30. Élément selon l'une quelconque des revendications 14 à 29, **caractérisé en ce que** la partie de boîtier côté sortie (8) peut être assemblée à la partie de boîtier voisine côté entrée (7) de préférence au moyen d'un assemblage par encliquetage notamment périphérique.
